# EUROPÄISCHE PATENTSCHRIFT

(11) **EP 0 410 090 B1**
(45) Veröffentlichungstag und Bekanntmachung des Hinweises auf die Patenterteilung: **11.01.1995**
(21) Anmeldenummer: 90108966.4
(22) Anmeldetag: 12.05.1990
(51) Int. Cl.: D01H 13/30

(54) **Einrichtung zum Nachfüllen eines Fadenbenetzungsmittels in eine Fadenbenetzungseinrichtung insbesondere einer Doppeldraht-Zwirnspindel**
Device to refill a yarn moistening device with a yarn moistening liquid, particularly for a two-for-one twisting spindle
Dispositif pour remplir de liquide mouillant un appareil à mouiller le fil, en particulier pour broche à retordre à double torsion

(30) Priorität: 22.07.1989 DE 3924359
(43) Veröffentlichungstag der Anmeldung: 30.01.1991
(73) Patentinhaber: Palitex Project-Company GmbH, D-47804 Krefeld (DE)
(72) Erfinder: Lossa, Ulrich, D-4150 Krefeld 1 (DE); Stenmans, Heinz, D-4155 Grefrath 1 (DE)
(74) Vertreter: Sroka, Peter-Christian, Dipl.-Ing.

(56) Entgegenhaltungen:
- DE-A- 1 525 606
- DE-A- 2 533 269
- DE-C- 3 409 233

## Beschreibung

Die Erfindung betrifft eine Einrichtung zum Nachfüllen eines Fadenbenetzungsmittels in eine Fadenbenetzungseinrichtung einer Doppeldraht- Zwirnspindel gemäß dem Oberbegriff des Patentanspruchs 1.

Derartige Einrichtungen sind beispielsweise in der DE-C-3 409 233 beschrieben. Um für aufeinanderfolgende Doppeldraht-Zwirnprozesse einen möglichst gleichmäßigen Netzmittelauftrag auf den Faden zu gewährleisten, ist es erforderlich, in dem Speicherbehälter einen möglichst gleichmäßigen Netzmittel-Füllstand aufrecht zu erhalten, der nur innerhalb gewisser vorgegebener Grenzen schwanken darf. Das Betanken des Speicherbehälters mit Netzmittel erfolgt durch einen an der Oberseite des Speicherbehälters angeordneten Rohrensatz mittels eines von Hand ansetzbaren und an eine Vorratsquelle angeschlossenen Füllstutzen, wozu es erforderlich ist, daß eine Bedienungsperson in bestimmten Zeitabständen an den einzelnen Doppeldraht-Zwirnspindeln vorbeigeht und die Speicherbehälter wieder von Hand auffüllt.

Bei einer in der DE-A-2 533 269 beschriebenen Doppeldraht-Zwirnspindel ist eine Fadenbenetzungseinrichtung vorgesehen, die einen in die Rotationsbahn des zwischen Fadenspeicherscheibe und Drehtellerrand der Doppeldraht-Zwirnspindel verlaufenden Fadenstückes reichenden Abstreifkopf aufweist, der aus porösem Material besteht und in einem Halter angeordnet ist, der seinerseits über eine Leitung mit einem mit Behandlungsmittel gefüllten Behälter verbunden ist. Dieser Behälter ist ständig über eine Rohrleitung mit einem Netzmittelspeichertank in Verbindung, der mehrere oder alle Spindeln einer Doppeldraht-Zwirnmaschine mit Netzmittel versorgt. Bei jeder Spindelumdrehung streift das Fadenstück über den Abstreifkopf und nimmt dabei von dem Abstreifkopf eine gewisse Schmiermittelmenge auf. Dabei wird nur jeweils das Fadenstück benetzt, daß während eines Spindelumlaufs am Abstreifkopf vorbeiläuft. Ein grundlegender Nachteil dieser bekannten Einrichtung besteht darin, daß der Netzmittelauftrag erst nach dem Austritt des Fadens aus der Fadenspeicherscheibe stattfindet, so daß der Faden auf seinem Weg von dem Eintritt in die Spindelhohlachse bis zum Austritt aus der Fadenspeicherscheibe nicht gegen Reibungsbeanspruchungen geschützt ist. Bei der bekannten Einrichtung ist der ständige Anschluß der Fadenbenetzungseinrichtung an einen mehreren Spindeln gemeinsamen Netzmittelspeichertank nur dadurch möglich, daß die Fadenbenetzungseinrichtung in Form des Abstreifkopfes außerhalb des von dem Fadenballon umgebenen Spindelraumes liegt.

Der Erfindung liegt die Aufgabe zugrunde, eine Einrichtung zum Nachfüllen des Fadenbenetzungsmittels zu schaffen, mit der ohne großen personellen, zeitlichen und maschinellen Aufwand ein möglichst gleichmäßiger Netzmittelfüllstand in dem Netzmittel-Speicherbehälter im Verlauf aufeinanderfolgender Doppeldraht-Zwirnprozesse aufrecht erhalten werden kann.

Zur Lösung dieser Aufgabe dienen die Maßnahmen der Patentansprüche 1 oder 2.

Dadurch, daß jeder Doppeldraht-Zwirnspindel eine Betankungsstation entweder ständig zugeordnet oder bei Bedarf zustellbar ist, z.B. als Teil eines von Hand verfahrbaren Bedienungswagens, kann ohne großen personellen, zeitlichen und maschinellen Aufwand beim Austausch leerer Vorlagespulenhülsen gegen vollbewickelte Vorlagespulen bzw. Fachspulen die Fadenbenetzungseinrichtung jeweils mit einer ausreichenden Netzmittelmenge betanken bzw. nachgefüllt werden, wobei Maßnahmen vorzusehen sind, daß bei jedem Nachtanken bzw. Nachfüllen ein bestimmter Netzmittel-Füllstand in dem Netzmittel-Speicherbehälter erreicht wird. Die während eines Fadenbearbeitungsprozesses verbrauchte Netzmittelmenge führt zwar zu einem Absinken des Netzmittel-Füllstandes in dem Netzmittel-Speicher. Diese Veränderung des Netzmittel-Füllstandes während eines Fadenbearbeitungsprozesses führt jedoch an der Netzmittelabgabestelle an den Faden nur zu einem tolerierbaren Schwanken dar Netzmittelabgabemenge.

In den Unteransprüchen sind bevorzugte Weiterentwicklungen das erfindungsgemäßen Kerngedankens behandelt.

Die Erfindung wird im folgenden anhand der Zeichnung näher beschrieben. Es zeigen:
- Fig. 1: teilweise im Schnitt eine perspektivische Ansicht eines Teiles einer Doppeldraht-Zwirnmaschine mit zugeordneter in die Maschine integrierter Betankungseinrichtung;
- Fig. 2: im Axialschnitt das Oberteil eines mit mindestens einer Vorlage- bzw. Fachspule bestückten Spulenadapters mit darauf aufgesteckter Fadenbenetzungseinrichtung;
- Fig. 3: in perspektivischer Ansicht eine Draufsicht auf einen Teil einer Doppeldraht-Zwirnspindel mit zugeordneter Betankungsstation;
- Fig. 4: eine Schnittansicht einer Fadenbenetzungseinrichtung in ihrem mit einer Betankungsstation in Verbindung stehenden Zustand, und
- Fig. 5 und 6: schematisierte Schnittansichten eines Teiles des Netzmittel-Versorgungssystemes.

Fig. 1 zeigt ausschnittsweise eine Vorderansicht einer Doppeldraht-Zwirnmaschine A mit zwei Doppeldraht-Zwirnstellen B, denen Aufwickelaggregate zugeordnet sind. Von der Doppeldraht-Zwirnstelle B sind der Ballonbegrenzer 2 mit eingesetztem Spulentopf 3 dargestellt sowie ein auf der nicht dargestellten Spulenachse aufgesteckter Spulenadapter 4 auf den mindestens eine Vorlagespule bzw. Fachspule 5 aufgesteckt ist. Auf die Oberseite des Spulenadapters 4 ist eine Fadenbenetzungseinrichtung 6 aufgesteckt.

Der Faden F1 wird von der Fachspule 5 über Kopf abgezogen und oben in die Hohlachse der Fadenbenetzungseinrichtung 6 eingeführt, bevor er nach Durchlaufen des Spulenadapters 4 und der nicht dargestellten Spulanhohlachse diese in radialer Richtung durch die übliche Fadenspeicherscheibe verläßt und unter Ballonbildung zu der in der Verlängerung der Spindelachse liegende Fadenführungsöse 7 geführt wird, nach deren Durchlaufen er im Bereich des die üblichen Elemente aufweisenden Aufwickelaggregate C zu einer Zwirnkreuzspule 8 aufgewickelt wird.

Stirnseitig an der Doppeldraht-Zwirnmaschine A ist in einem Maschinenkasten ein Netzmittel-Speichertank 9, dar einen Füllstutzen 10 aufweist, untergebracht. Dieser Speichertank 9 ist über einen Niveauregler 11 an eine entlang der Vorderseite der Doppeldraht-Zwirnmaschine geführte Rohrleitung 12 angeschlossen, die im Bereich jeder Zwirnstelle B eine Betankungsstation 13 aufweist. In Fig. 1 ist im Bereich einer Zwirnstelle B mit gestrichelten Linien eine auf eine Betankungsstation 13 aufgesetzte Fadenbenetzungseinrichtung 6 dargestellt.

Fig. 2 zeigt das Oberteil eines Spulenadapters 4 mit zwei übereinander gesteckten Fach- bzw. Vorlagespulen 5, was daraus ersichtlich ist, daß nach oben hin zwei Fäden F1 abgezogen werden, die in die Hohlachse der Fadenbenetzungseinrichtung 6 einlaufen. Diese Fadenbenetzungseinrichtung 6 besteht aus einem ringförmigen Speicherbehälter 14, durch dessen Boden ein Rohrstück 15 eingesetzt ist, das einen im Inneren des Speicherbehälters befindlichen Rohrabschnitt und einen nach unten aus dem Speicherbehälter 14 ragenden Rohrabschnitt aufweist, mit dem der Speicherbehälter 14 in die Hohlachse des Spulenadapters 4 eingesetzt ist. Der Speicherbehälter 6 ist an seiner Oberseite mit einer durch einen Rohrstutzen 14.1 begrenzten Öffnung versehen, in die ein Netzkörper 16 in Form eines ringförmigen, starren Rotationskörpers aus porösem Material mit Kapillarwirkung eingesetzt ist. Die gemäß Fig. 2 von den beiden Fäden F1 überlaufende Oberfläche des Netzkörpers 16 hat eine nach innen gerichtete, ballige Oberfläche. Der Netzkörper 16 ist mit einer ringförmigen Stützschulter versehen, mit der er auf den oberen Rand des Rohrstückes 15 aufgesetzt ist.

Der Boden des Speicherbehälters 14 ist mit einer sich vorzugsweise trichterförmig nach unten erweiternden Öffnung 17 versehen, die oben in eine Ventilkammer 18 mündet. In dieser Ventilkammer 18 ist ein Ventilkörper 19 untergebracht, der unter dem Einfluß einer Schließ- und Rückstellfeder 20 mit seiner Ringdichtung 21 gegen einen Ventilsitz im Boden der Ventilkammer 18 gedrückt wird. In die Innenwand der Öffnung bzw. Bohrung 17 ist eine Ringdichtung vorzugsweise in Form einer Lippendichtung 22 eingesetzt.

Im oberen Bereich des Speicherbehälters 14 befindet sich eine in die Außenatmosphäre mündende Öffnung 23, so daß das in den Speicherbehälter 14 eingefüllte Netzmittel 24 unter Atmosphärendruck steht.

Fig. 3 zeigt einen Zustand, bei dem auf den Spulenadapter 4 gerade eine neue Vorlage- bzw. Fachspule 5 aufgesteckt wird, nachdem vorher die Fadanbenetzungseinrichtung 6 von dem Spulenadapter 4 abgenommen und die Spulenhülse einer leer gewickelten, früheren Vorlagespule von dem Spulenadapter 4 abgezogen worden ist. In Fig. 3 nimmt die Fadenbenetzungseinrichtung 6 eine Stellung kurz vor dem Aufstecken auf den Füllstutzen 25 der Betankungsstation 13 ein. Fig. 3 zeigt neben dem Füllstutzen 25 eine vorzugsweise zylindrische Einstecköffnung 26 für den aus dem Speicherbehälter 14 nach unten ragenden Abschnitt des Rohrstückes 15. Diese Einstecköffnung 26 dient in Verbindung mit dem Rohrstück 15 zur sicheren und lagegenauen Führung des Speicherbehälters 14, wenn dieser zum Nachfüllen von Netzmittel auf den Füllstutzen 25 aufgesteckt wird.

Der Füllstutzen 25 umfaßt ein in die Rohrleitung 12 in vertikaler Stellung eingesetztes Rohrstück 27, in dem eine Ventilkammer zur Aufnahme eines Ventilkörpers 28 gebildet ist, der von einer Schließ- und Rückstellfeder 29 gegen einen an der Oberseite des Rohrstückes 27 befindlichen Ringventilsitz gedrückt wird. Wenn der Ventilkörper 28 seine Schließstellung einnimmt, ragt er mit einem einen Stößel bildenden Ansatz nach oben aus dem Rohrstück 27.

Wenn gemäß Fig. 4 der Füllstutzen 25 mit seinem Rohrstück 27 in die Öffnung 17 an der Unterseite des Speicherbehälters 14 eingeschoben wird, kommt der stößelförmige Ansatz des Ventilkörpers 28 des Füllstutzens 25 gegen die Unterseite des Ventilkörpers 19 zur Anlage, so daß bei entsprechender Abstimmung der Federkräfte der beiden Schließ- und Rückstellfedern 20 und 29 die beiden Ventilkörper von ihren Ventilsitzen abgehoben werden, so daß eine Verbindung zwischen dem Inneren der Rohrleitung 12 und dem Inneren des Speicherbehälters 14 hergestellt wird. Bei derart geöffneten Ventilen kann Netzmittel 24 aus der Rohrleitung 12 in den Speicherbehälter 14 einströmen, wobei verdrängte Luft durch die Öffnung 23 ausströmt.

Die Fig. 5 und 6 zeigen nochmals im Querschnitt den Netzmittel-Speichertank 9, der über die Rohrleitung 9.1 an den Niveauregler 11 angeschlossen ist, an den sich die Rohrleitung 12 anschließt. Auf eine Betankungsstation 13 dieser Rohrleitung 25 ist zum Zwecke des Nachfüllens von Benetzungsmitteln 24 der Speicherbehälter 14 einer Fadenbenetzungseinrichtung 6 aufgesetzt.

Der Niveauregler 11 enthält einen mittels eines Schwimmers 30 gesteuerten Ventilkörper 31, der bei entsprechendem Füllstand innerhalb des Niveaureglers die Verbindung zwischen dem Niveauregler und dem Netzmittel-Speichertank 9 unterbricht. Sobald der Füllstand in dem Niveauregler 11 unter ein bestimmtes Niveau absinkt, wird auch der mittels des Schwimmers 30 gesteuerte Ventilkörper 31 so weit verstellt, daß Netzmittel aus dem Netzmittel-Speichertank 9 in den Niveauregler 11 einströmen kann. Ein aus dem Deckelbereich des Niveaureglers 11 herausgeführter Stellzapfen 32 dient zur manuellen Verstellung des Bewegungsbereiches des Schwimmers 30 und damit zur Regulierung des Füllniveaus bzw. Füllstandes innerhalb des Niveaureglers 11.

Der Niveauregler 11 gewährleistet durch eine entsprechende eigene Höhenstellung bzw. durch einen entsprechenden Füllstand in seinem Inneren, daß dann, wenn gemäß Fig. 4 ein Speicherbehälter 14 auf den Füllstutzen 25 aufgesetzt ist und die beiden Ventilkörper 19 und 28 ihre Öffnungsstellungen einnehmen, der Speicherbehälter 14 bis zu einem vorgegebenen Niveau wieder gefüllt wird, so wie es in Fig. 6 durch die gestrichelte Linie a angedeutet ist.

Der Niveauregler 11 ist in seinem oberen Bereich mit einer nicht dargestellten Ent- und Belüftungsöffnung versehen.

Nach erfolgter Betankung des Speicherbehälters 14 werden, wenn der Speicherbehälter 14 von dem Füllstutzen 27 abgehoben wird, die beiden Ventilkörper wieder in ihre Schließstellungen verstellt.

Es besteht auch die Möglichkeit, eine Betankungsstation als Teil eines z.B. von Hand verfahrbaren Bedienungswagen vorzusehen, der dann einen Netzmittel-Speichertank 9, eine Niveauregler 11 sowie die erforderlichen Anschlußleitungen in sich aufnimmt.

## Patentansprüche

1. Einrichtung zum Nachfüllen eines Fadenbenetzungsmittels in eine Fadenbenetzungseinrichtung (6) einer Doppeldraht-Zwirnspindel, bei der die eine Hohlachse aufweisende Fadenbenetzungseinrichtung (6) mit ihrer Hohlachse derart koaxial zur Spindelhohlachse angeordnet ist, daß der zu benetzende Faden vor dem Eintritt in die Spindelhohlachse die Hohlachse der Fadenbenetzungseinrichtung (6) durchläuft, die einen Speicherbehälter (14) mit einem porösen, ringförmigen Netzkörper mit Kapillarwirkung aufweist, an dem der Faden zur Abnahme von Netzmittel entlangstreift, das dem porösen Netzkörper von unten her durch Saugwirkung durch ein Saugsystem aus dem Speicherbehälter (14) zugeführt wird, dadurch gekennzeichnet, daß im Bereich jeder Doppeldraht-Zwirnspindel im Abstand von der Spindelhohlachse eine Betankungsstation (13) angeordnet ist, die über eine Rohrleitung (12) an einen für mehrere Doppeldraht-Zwirnspindeln gemeinsamen Netzmittelspeichertank (9) angeschlossen ist und einen Füllstutzen (25) aufweist, und daß der Speicherbehälter (14) jeder Fadenbenetzungseinrichtung (6) einen mit diesem Füllstutzen (25) korrespondierenden Füllanschluß aufweist.

2. Einrichtung zum Nachfüllen eines Fadenbenetzungsmittels in eine Fadenbenetzungseinrichtung (6) einer Doppeldraht-Zwirnspindel, bei der die eine Hohlachse aufweisende Fadenbenetzungseinrichtung (6) mit ihrer Hohlachse derart koaxial zur Spindelhohlachse angeordnet ist, daß der zu benetzende Faden vor dem Eintritt in die Spindelhohlachse die Hohlachse der Fadenbenetzungseinrichtung (6) durchläuft, die einen Speicherbehälter (14) mit einem porösen, ringförmigen Netzkörper mit Kapillarwirkung aufweist, an dem der Faden zur Abnahme von Netzmittel entlangstreift, das dem porösen Netzkörper von unten her durch Saugwirkung durch ein Saugsystem aus den Speicherbehälter (14) zugeführt wird, gekennzeichnet durch eine an jede Doppeldraht-Zwirnstelle anstellbare Betankungsstation (13), die vorzugsweise über eine Rohrleitung (12) an einen Netzmittelspeichertank (9) angeschlossen ist und einen Füllstutzen (25) aufweist, und daß der Speicherbehälter (14) jeder Fadenbenetzungseinrichtung (6) einen mit diesem Füllstutzen (25) korrespondierenden Füllanschluß aufweist.

3. Einrichtung nach Anspruch 2, dadurch gekennzeichnet, daß die Betankungsstation (13), die Rohrleitung (12) und der Netzmittelspeichertank (9) Teile eines Bedienungswagens sind.

4. Einrichtung nach Anspruch 1 oder 2, dadurch gekennzeichnet, daß der Füllstutzen (25) ein vertikal angeordnetes Rohrstück mit einen innerhalb einer Ventilkammer angeordneten Ventilkörper (28) aufweist, der von einer Schließ- und Rückstellfeder (29) gegen eine einen an der Oberseite des Rohrstückes (27) befindlichen ringförmigen Ventilsitz gedrückt wird und einen aus dem Rohrstuck (27) nach oben ragenden stößelförmigen Ansatz zum Zusammenwirken mit einem federbelasteten Ventilkörper (19) des an der Unterseite das Speicherbebehälters (14) angeordneten Füllanschlusses enthalt.

5. Einrichtung nach Anspruch 4, dadurch gekennzeichnet, daß die auf die beiden Ventilkörper (19 u. 28) einwirkenden Schließ- und Rückstellfedern (29 bzw. 29) hinsichtlicher ihrer Federkraft so aufeinander abgestimmt sind, daß die beiden Ventilkörper im wesentlichen gleichzeitig von ihren Ventilsitzen abgehoben werden, sobald der Ventilkörper (28) mit seinem stößelförmigen Ansatz gegen den Ventilkörper (19) zur Anlage kommt.

6. Einrichtung nach Anspruch 5, dadurch gekennzeichnet, daß der Füllenschluß das Speicherbehälters (14) eine mit einer Ringdichtung (22) versehene Einstecköffnung (17) zum Einstecken des Rohrstückes (27) des Füllstutzens (25) aufweist.

7. Einrichtung nach Anspruch 1 oder 2, dadurch gekennzeichnet, daß im Bereich der Betankungsstation eine Einstecköffnung (26) für ein aus dem Speicherbehälter (14) nach unten ragendes Rohrstück (15) vorgesehen ist.

8. Einrichtung nach Anspruch 1 oder 2, dadurch gekennzeichnet, daß zwischen dem Neztmittel-Speichertank (9) und der Rohrleitung (12) ein Niveauregler (11) angeordnet ist, der, nachdem eine Verbindung zwischen einem Speicherbehälter (14) und der Rohrleitung (12) hergestellt ist, das Einströmen einer vorgegebenem Netzmittelmenge in den Speicherbehälter (14) gewährleistet.

## Claims

1. Apparatus for refilling with yarn wetting agent a yarn wetting device (6) of a two-for-one twisting spindle, with which the yarn wetting device (6) having a hollow shaft is arranged with its hollow shaft coaxial to the hollow spindle shaft in such a way that the yarn to be wetted, before entering the hollow spindle shaft, runs through the hollow shaft of the yarn wetting device (6) which has a storage tank (14) with a porous, annular wetting body with capillary action, along which the yarn passes for removal of the wetting agent, which is supplied to the porous wetting body from below through suction by means of a suction system from the storage tank (14), characterized in that in the region of each two-for-one twisting spindle at a distance from the hollow spindle shaft a filling station (13) is located, which is connected via a conduit (12) to a wetting agent storage tank (9) common to several two-for-one twisting spindles, and which has a filler tube (25), and in that the storage tank (14) of each yarn wetting device (6) has a filler connection corresponding with this filler tube (25).

2. Apparatus for refilling with yarn wetting agent a yarn wetting device (6) of a two-for-one twisting spindle, with which the yarn wetting device (6) having a hollow shaft is arranged with its hollow shaft coaxial to the hollow spindle shaft in such a way that the yarn to be wetted, before entering the hollow spindle shaft, runs through the hollow shaft of the yarn wetting device (6), which has a storage tank (14) with a porous, annular wetting body with capillary action, along which the yarn passes for the removal of wetting agent which is supplied to the porous wetting body from below through suction by means of a suction system from the storage tank (14), characterized by a filling station (13) which can be positioned at each two-for-one twisting position, and is connected, preferably by means of a conduit (12), to a wetting agent storage tank (9) and has a filler tube (25), and in that the storage tank (14) of each yarn wetting device (6) has a filler connection corresponding with this filler tube (25).

3. Apparatus according to Claim 2, characterized in that the filling station (13), the conduit (12) and the wetting agent storage tank (9) are parts of a servicing carriage.

4. Apparatus according to Claim 1 or 2, characterized in that the filler tube (25) has a vertically positioned tubular connection having a valve body (28) which is located inside a valve chamber and which is pressed by a locking and return spring (29) against an annular valve seat located on the upper side of the tubular connection (27) and includes a stem-shaped extension projecting upwards from the tubular connection (27) in order to co-operate with a spring-loaded valve body (19) of the filler connection located on the underside of the storage tank (14).

5. Apparatus according to Claim 4, characterized in that the locking and return springs (29 or 29) acting on the two valve bodies (19 and 28) are adapted to each other as regards their spring power so that the two valve bodies are raised substantially simultaneously from their valve seats as soon as the valve body (28) comes to rest with its stem-shaped extension against the valve body (19).

6. Apparatus according to Claim 5, characterized in that the filler connection of the storage tank (14) has an inlet opening (17) provided with an annular seal (22) for the insertion of the tubular connection (27) of the filler tube (25).

7. Apparatus according to Claim 1 or 2, characterized in that in the region of the filling station, an inlet opening (26) is provided for a tubular piece (15) projecting from the bottom of the storage tank (14).

8. Apparatus according to Claim 1 or 2, characterized in that between the wetting agent storage tank (9) and the conduit (12) a level regulator (11) is located which, after a connection has been established between a storage tank (14) and the conduit (12), ensures the inflow of a predetermined amount of wetting agent into the storage tank (14).

## Revendications

1. Dispositif pour le regarnissage en agent d'humectation de fil, dans un dispositif d'humectation de fil (6) d'une broche à retordre à double torsion, dans lequel le dispositif d'humectation de fil (6) présentant un axe creux est disposé avec son axe creux coaxialement par rapport à l'axe creux de broche, de manière que le fil à imprégner passe, avant l'entrée dans l'axe creux de broche, dans l'axe creux du dispositif d'humectation de fil (6), qui présente un réservoir de stockage (14), avec un corps d'humectation annulaire, poreux, à effet capillaire, sur lequel le fil balaye en vue de prélever de l'agent d'humectation, amené au corps d'humectation poreux par le dessous, par effet d'aspiration, au moyen d'un système d'aspiration, depuis le réservoir de stockage (14), caractérisé en ce que, dans la zone de chaque broche à retordre à double torsion, à distance de l'axe creux de broche, est disposé un poste de ravitaillement (13), raccordé, par une conduite tubulaire (12), à un réservoir de stockage d'agent d'humectation (9) commun à plusieurs broches à retordre à double torsion et présentant une tubulure de remplissage (25), et en ce que le réservoir de stockage (14) de chaque dispositif d'humectation de fil (6) présente un raccordement de remplissage correspondant à cette tubulure de remplissage (25).

2. Dispositif pour le regarnissage en agent d'humectation de fil, dans un dispositif d'humectation de fil (6) d'une broche à retordre à double torsion, dans lequel le dispositif d'humectation de fil (6) présentant un axe creux est disposé avec son axe creux coaxialement par rapport à l'axe creux de broche, de manière que le fil à imprégner passe, avant l'entrée dans l'axe creux de broche, dans l'axe creux du dispositif d'humectation de fil (6), qui présente un réservoir de stockage (14), avec un corps d'humectation annulaire, poreux, à effet capillaire, sur lequel le fil balaye en vue de prélever de l'agent d'humectation, amené au corps d'humectation poreux par le dessous, par effet d'aspiration, au moyen d'un système d'aspiration, depuis le réservoir de stockage (14), caractérisé par un poste de ravitaillement (13), pouvant être installé à chaque point de retordage double et raccordé de préférence par une conduite (12) à un réservoir d'agent d'humectation (9) et présentant une tubulure de remplissage (25), et en ce que le réservoir de stockage (14) de chaque dispositif d'humectation de fil (6) présente un raccordement de remplissage correspondant à cette tubulure de remplissage (25).

3. Dispositif selon la revendication 2, caractérisé en ce que le poste de ravitaillement (13), la conduite (12) et le réservoir d'agent d'humectation (9) font partie d'un chariot d'intervention.

4. Dispositif selon la revendication 1 ou 2, caractérisé en ce que le poste de remplissage (25) présente une pièce tubulaire disposée verticalement, avec un opercule (26), pressé par un ressort de fermeture et de rappel (29), contre un siège de soupape annulaire se trouvant en face supérieure de la pièce tubulaire (27), et contenant un appendice, en poussoir, se projetant vers le haut depuis la pièce tubulaire (27), en vue de coopérer avec un opercule (19) chargé par un ressort, contenant le raccordement de remplissage disposé en face inférieure du récipient de stockage (14).

5. Dispositif selon la revendication 4, caractérisé en ce que les ressorts de fermeture et de rappel (20, respectivement 29), agissant sur les deux opercules (19 et 28) sont conçus l'un par rapport à l'autre, quant à leur force élastique, de manière que les deux opercules soient soulevés de leurs sièges de soupape pratiquement simultanément, dès que l'opercule (28) vient en appui contre l'opercule (19), par son appendice en poussoir.

6. Dispositif selon la revendication 5, caractérisé en ce que le raccordement de remplissage du réservoir de stockage (14) présente une ouverture d'enfichage (17), pourvue d'un joint d'étanchéité annulaire (22), pour enficher la pièce tubulaire (27) de la tubulure de remplissage (25).

7. Dispositif selon la revendication 1 ou 2, caractérisé en ce qu'une ouverture d'enfichage (26), destinée à une pièce tubulaire (15) se projetant vers le bas depuis le réservoir de stockage (14), est prévue dans la zone du poste de ravitaillement.

8. Dispositif selon la revendication 1 ou 2, caractérisé en ce qu'entre le réservoir de stockage d'agent d'humectation (9) et la conduite tubulaire (12) est disposé un régulateur de niveau (11), qui établit une injection d'une quantité prédéterminée d'agent d'humectation dans le réservoir de stockage (14), après avoir effectué une liaison entre un réservoir de stockage (14) et la conduite tubulaire (12).
